# DEMANDE DE BREVET EUROPEEN

(11) **EP 1 365 484 A1**
(43) Date de publication de la demande: **26.11.2003**
(21) Numéro de dépôt: 02291268.7
(22) Date de dépôt: 23.05.2002
(51) Int. Cl.: H01R 13/646

(54) **Dispositif de connexion électrique coaxial coudé**

(71) Demandeur: RADIALL, 93116 Rosny-Sous-Bois (FR)
(72) Inventeur: Baffert, Jean-Marc, 38850 Charavines (FR)
(74) Mandataire: Leszczynski, André

(57) **Abrégé**

La présente invention concerne un dispositif de connexion électrique coaxial coudé (1), caractérisé par le fait qu'il comporte un boîtier (25) apte à être fixé sur une embase et un élément de connecteur coaxial (2) apte à être assemblé avec ledit boîtier et comportant des première (5) et deuxième parties généralement tubulaires d'axes respectifs perpendiculaires, la première partie (5) comportant un élément de contact coaxial (8) et la deuxième partie étant apte à recevoir un câble coaxial, le boîtier (25) présentant une cavité intérieure apte à recevoir au moins partiellement ladite première partie tubulaire (5), et par le fait que l'un des éléments parmi l'élément de connecteur et le boîtier, comprend un logement formé d'une gorge annulaire et l'autre élément au moins un relief comportant chacun une patte élastiquement déformable apte à s'engager par encliquetage dans ladite gorge annulaire, ladite patte étant apte à coulisser dans ladite gorge annulaire lorsque l'élément de connecteur et le boîtier sont assemblés, de telle sorte que l'élément de connecteur soit libre de tourner par rapport au boîtier, autour d'un axe de rotation (X) lié au boîtier.

## Description

La présente invention a pour objet un dispositif de connexion électrique coaxial coudé, permettant notamment de connecter un câble coaxial à une embase.

On connaît par le brevet US 5 277 590 un connecteur électrique permettant de connecter un câble coaxial à un élément de raccordement fixé sur un panneau, par exemple. Ce connecteur comporte un corps extérieur recevant deux sous-ensembles pouvant tourner librement autour de deux axes de rotation respectifs, perpendiculaires. Ces sous-ensembles sont mis en place dans le corps extérieur, libres en rotation, au moyen de bagues. Ce connecteur connu comporte un nombre élevé de pièces et nécessite un nombre relativement important d'opérations lors de l'assemblage de ces pièces.

Il existe un besoin pour disposer d'un dispositif de connexion coaxial coudé, libre de rotation autour d'un axe, qui soit de réalisation aisée.

L'invention y parvient grâce à un nouveau dispositif de connexion électrique coaxial coudé, comportant un élément de support apte à être fixé sur une embase et un élément de connecteur coaxial apte à être assemblé avec ledit élément de support, l'élément de connecteur comportant des première et deuxième parties généralement tubulaires se raccordant notamment à angle droit, la première partie comportant un élément de contact coaxial et la deuxième partie étant apte à recevoir un câble coaxial, ce dispositif étant caractérisé par le fait que l'un des éléments parmi l'élément de connecteur et l'élément de support, comporte au moins un logement et l'autre élément au moins un relief apte à s'engager dans ledit logement et pouvant se déplacer dans celui-ci, le logement et le relief étant en outre agencés de manière à ce que, lorsque l'élément de connecteur et l'élément de support sont assemblés, l'élément de connecteur soit libre de tourner, au moins partiellement, par rapport à l'élément de support, autour d'un axe de rotation lié à l'élément de support.

Grâce à l'invention, la libre rotation de l'élément de connecteur par rapport à l'élément de support sur au moins une portion d'un tour est assurée par un logement et un relief pouvant être directement réalisés sur ces éléments et il n'est pas nécessaire d'utiliser des éléments rapportés supplémentaires tels que des bagues.

Le dispositif selon l'invention est ainsi de réalisation simple et économique.

Il est avantageux de réaliser un logement s'étendant angulairement sur 360°, car ainsi l'élément de connecteur peut occuper toutes les orientations angulaires possibles autour de l'axe de rotation précité.

Ainsi, on peut fabriquer un seul type de dispositif de connexion apte à réaliser différentes orientations angulaires et à remplacer différents types de connecteurs, ce qui est plus économique, notamment grâce à une meilleure gestion des stocks.

De préférence, cet axe de rotation est confondu avec l'axe de la première partie tubulaire, lorsque l'élément de connecteur et l'élément de support sont assemblés.

Dans un mode de mise en oeuvre de l'invention, le relief est apte à s'encliqueter dans le logement, l'assemblage de l'élément de support et de l'élément de connecteur étant ainsi particulièrement simple et rapide.

Le relief peut être réalisé sur l'élément de support et le logement sur l'élément de connecteur.

Avantageusement, le relief comporte une patte élastiquement déformable et le logement une gorge annulaire, ladite patte étant apte à coulisser dans ladite gorge annulaire.

La gorge annulaire peut être réalisée sur la surface extérieure de la première partie tubulaire, sur une portion de celle-ci située en avant de la zone de raccordement des première et deuxième parties tubulaires.

Dans un mode de réalisation particulier de l'invention, l'élément de connecteur comporte un corps sur lequel sont réalisées des première et deuxième parties tubulaires de révolution.

Dans une mise en oeuvre de l'invention, l'élément de connecteur est déjà assemblé, c'est-à-dire comportant tous ses éléments constitutifs, avant sa mise en place dans l'élément de support.

L'élément de support comporte de préférence un boîtier présentant une cavité intérieure apte à recevoir au moins partiellement la première partie tubulaire de l'élément de connecteur.

De préférence, cette cavité présente une section transversale généralement circulaire adaptée à la section extérieure de la première partie tubulaire.

Le boîtier peut être réalisé dans une matière plastique.

La patte élastiquement déformable précitée est avantageusement réalisée d'un seul tenant avec le boîtier précité.

Le boîtier peut présenter une forme extérieure choisie de manière à assurer une fonction de détrompage du dispositif de connexion, ce boîtier pouvant avoir par exemple une forme extérieure sensiblement parallélépipèdique.

L'élément de support peut être agencé de manière à être fixé par encliquetage sur une embase, comportant notamment un orifice apte à recevoir un relief de l'embase.

L'élément de support peut comporter un élément de verrouillage mobile entre des première et deuxième positions, la première position autorisant le montage de l'élément de connecteur dans l'élément de support et la deuxième position interdisant le retrait de l'élément de connecteur de l'élément de support tout en permettant à l'élément de connecteur de tourner librement.

L'élément de verrouillage comporte avantageusement un orifice pour le passage de ladite première partie tubulaire, cet élément de verrouillage comportant en outre une région pleine adjacente à cet orifice apte à s'engager dans une gorge de l'élément de connecteur, lorsque l'élément de verrouillage est dans la deuxième position de verrouillage.

L'invention a encore pour objet un dispositif de connexion électrique coaxial coudé, comportant un boîtier apte à être fixé sur une embase et un élément de connecteur coaxial apte à être assemblé avec ledit boîtier et comportant des première et deuxième parties généralement tubulaires d'axes respectifs perpendiculaires, la première partie comportant un élément de contact coaxial et la deuxième partie étant apte à recevoir un câble coaxial, le boîtier présentant une cavité intérieure apte à recevoir au moins partiellement ladite première partie tubulaire, et l'un des éléments parmi l'élément de connecteur et le boîtier, comprend un logement formé d'une gorge annulaire et l'autre élément au moins un relief comportant chacun une patte élastiquement déformable apte à s'engager par encliquetage dans ladite gorge annulaire, ladite patte étant apte à coulisser dans ladite gorge annulaire lorsque l'élément de connecteur et le boîtier sont assemblés, de telle sorte que l'élément de connecteur soit libre de tourner par rapport au boîtier, autour d'un axe de rotation lié au boîtier.

La présente invention sera mieux comprise à la lecture de la description détaillée qui va suivre, d'un exemple de mise en oeuvre non limitatif et à l'examen du dessin annexé, sur lequel :
- la figure 1 représente schématiquement et partiellement, en perspective, un dispositif de connexion coaxial conforme à l'invention, avant assemblage de l'élément de support et de l'élément connecteur,
- la figure 2 est une vue schématique, en coupe suivant II-II, du dispositif de la figure 1,
- la figure 3 est une vue analogue à celle de la figure 2, l'élément de connecteur et l'élément de support étant assemblés,
- la figure 4 est une vue schématique et partielle, en coupe suivant IV-IV, du dispositif de la figure 3, et
- la figure 5 représente schématiquement et partiellement, de manière isolée, l'élément de verrouillage de l'élément de support.

On a représenté, sur la figure 1, un dispositif de connexion électrique coaxial 1 conforme à l'invention, comportant un élément de connecteur coaxial 2 et un élément de support 3.

Ce dispositif 1 permet d'assurer la connexion d'un câble coaxial, non représenté, à une embase, non représentée, fixée sur un panneau.

L'élément de connecteur 2 comporte un corps 4 coudé à angle droit, définissant des première et deuxième parties tubulaires 5 et 6, cylindriques de révolution d'axes respectifs X et Y, perpendiculaires. Ces parties 5 et 6 se raccordent l'une à l'autre par l'intermédiaire d'un coude 7 présentant une forme extérieure généralement parallélépipédique. Ce coude 7 comporte à l'arrière une ouverture fermée par un bouchon 16.

La première partie tubulaire 5 reçoit un élément de contact coaxial 8 constitué d'un conducteur externe 9, d'un isolant 10 et d'un conducteur central 11, l'isolant 10 étant maintenu dans le conducteur externe 9 par déformation locale de la paroi de ce conducteur externe 9, dans le fond d'une gorge 12 de ce dernier.

La deuxième partie tubulaire 6 est destinée à recevoir un câble coaxial dont le contact central est brasé avec le contact central 11. Ce câble coaxial est mis en place sur la partie tubulaire 6 par sertissage au moyen d'un manchon 15.

La partie tubulaire 5 comporte sur sa surface extérieure une gorge annulaire 20 dont le rôle est décrit plus loin. Cette gorge 20 présente une section transversale rectangulaire et est délimitée, à l'avant, par un rebord 21. Ce dernier comporte une rainure annulaire 22 dirigée vers l'avant de la partie tubulaire 5 et définit une paroi mince 29 apte à être rabattue sur le conducteur externe 9 pour bloquer ce dernier dans le corps 4.

L'élément de support 3 comporte un boîtier 25 définissant un logement intérieur 26 destiné à recevoir la partie tubulaire 5 et l'élément de contact 8. Ce boîtier 25 est réalisé d'un seul tenant, par exemple par moulage d'une matière plastique, et présente une forme extérieure généralement parallélépipédique.

Ce boîtier 25 comporte une patte élastiquement déformable 27 présentant une saillie 28 dirigée vers le logement 26. Cette saillie 28 est destinée à s'engager dans la gorge annulaire 20 précitée, comme on peut le voir sur la figure 3 notamment. La saillie 28 comporte, à l'avant, un flanc incliné 28a permettant à la patte 27 de franchir le rebord 21 et, à l'arrière, un flanc droit 28b s'opposant au retrait de cette patte 27 de la gorge 20, lorsque les éléments de connecteur et de support sont assemblés.

Comme on peut le voir sur la figure 4 notamment, le logement 26 présente une section transversale généralement circulaire adaptée à la partie tubulaire 5. Ainsi, lorsque l'élément de connecteur 2 est assemblé avec l'élément de support 3, l'élément de connecteur 2 peut tourner librement autour de l'axe de rotation X, la saillie 28 de la patte 27 étant mobile librement dans la gorge 20.

Dans l'exemple décrit, le boîtier 25 comporte une paroi supérieure 30 reliée au reste du boîtier 25 par un voile de matière 31, cette paroi supérieure étant traversée à l'arrière par un orifice 32.

Cet orifice 32, de section carrée, est destiné à recevoir par encliquetage un relief de l'embase sur laquelle vient se fixer l'élément de support 3.

La paroi 30 peut basculer autour du voile de matière 31 de manière à, d'une part, permettre à sa partie arrière traversée par l'orifice 32 de se soulever lors de l'introduction du relief de l'embase dans cet orifice 32 et, d'autre part, permettre à un opérateur d'appuyer sur sa partie avant 35 de manière à relever cette partie arrière permettant le retrait de l'orifice 32 du relief de l'embase.

La partie arrière de la paroi 30 est surmontée d'une paroi de protection 36.

L'élément de support 3 comporte en outre un élément de verrouillage 40, représenté isolément à la figure 5, permettant d'empêcher le retrait de l'élément de connecteur 2 du boîtier 25 lorsqu'ils sont assemblés. Cet élément de verrouillage 40 présente une face frontale 41 traversée par un orifice 42 dont un bord 43, à gauche sur la figure 5, est demi-circulaire de centre O, et un autre bord 44, à droite sur la figure 5 est sensiblement demi-circulaire de centre O'.

Le cercle définissant le bord 43 présente un rayon supérieur au cercle définissant le bord 44, le rayon du premier cercle étant adapté à l'introduction de la première partie tubulaire 5. Ces bords 43 et 44 se raccordent par l'intermédiaire de bords rectilignes 45.

Cet élément de verrouillage 40 est mis en place transversalement à l'intérieur du logement 26, étant introduit dans le boîtier 25 à travers deux ajours 50 réalisés dans les parois latérales du boîtier 25.

L'élément de verrouillage 40 est mobile entre une position de montage et une position de verrouillage.

Dans la position de montage, le centre O se situe sur l'axe X de manière à ce qu'un opérateur puisse introduire l'élément de contact 8 à travers l'orifice 42 lors de la mise en place de l'élément de connecteur 2 dans le boîtier 25.

Après cette mise en place, on déplace l'élément de verrouillage 40 dans sa position de verrouillage de manière à ce que le centre O' se positionne sur l'axe X, la région pleine de l'élément de verrouillage 40 adjacente au bord 44 venant s'engager dans la gorge 12 de manière à empêcher un retrait dans une direction axiale de l'élément de connecteur 2 du boîtier 25 tout en permettant une libre rotation de l'élément de connecteur 2.

Après la mise en place de l'élément de connecteur 2 dans le boîtier 25 et son verrouillage au moyen de l'élément de verrouillage 40, l'élément de connecteur 2 peut tourner librement par rapport au boîtier 25 autour de l'axe X.

## Revendications

1. Dispositif de connexion électrique coaxial coudé (1), **caractérisé par le fait qu'**il comporte un boîtier (25) apte à être fixé sur une embase et un élément de connecteur coaxial (2) apte à être assemblé avec ledit boîtier et comportant des première (5) et deuxième (6) parties généralement tubulaires d'axes respectifs perpendiculaires, la première partie (5) comportant un élément de contact coaxial (8) et la deuxième partie (6) étant apte à recevoir un câble coaxial, le boîtier (25) présentant une cavité intérieure (26) apte à recevoir au moins partiellement ladite première partie tubulaire (5), et **par le fait que** l'un des éléments parmi l'élément de connecteur et le boîtier, comprend un logement (20) formé d'une gorge annulaire et l'autre élément au moins un relief comportant chacun une patte élastiquement déformable (27) apte à s'engager par encliquetage dans ladite gorge annulaire, ladite patte étant apte à coulisser dans ladite gorge annulaire lorsque l'élément de connecteur et le boîtier sont assemblés, de telle sorte que l'élément de connecteur soit libre de tourner par rapport au boîtier, autour d'un axe de rotation (X) lié au boîtier.

2. Dispositif selon la revendication 1, **caractérisé par le fait que** ledit axe de rotation (X) est confondu avec l'axe de ladite première partie tubulaire, lorsque l'élément de connecteur et le boîtier sont assemblés.

3. Dispositif selon l'une quelconque des revendications précédentes, **caractérisé par le fait que** ledit relief (27) est réalisé sur le boîtier et ledit logement (20) sur l'élément de connecteur (2).

4. Dispositif selon la revendication 3, **caractérisé par le fait que** ladite patte élastiquement déformable (27) est réalisée d'un seul tenant avec le boîtier (25).

5. Dispositif selon la revendication 3 ou 4, **caractérisé par le fait que** ladite gorge annulaire (20) est réalisée sur la surface extérieure de la première partie tubulaire (5), sur une portion de celle-ci située en avant de la zone de raccordement (7) des première et deuxième parties tubulaires.

6. Dispositif selon l'une quelconque des revendications précédentes, **caractérisé par le fait que** l'élément de connecteur (2) comporte un corps (4) sur lequel sont réalisées des première (5) et deuxième (6) parties tubulaires de révolution.

7. Dispositif selon l'une quelconque des revendications précédentes, **caractérisé par le fait que** ladite cavité (26) présente une section transversale généralement circulaire adaptée à la section extérieure de ladite première partie tubulaire (5).

8. Dispositif selon l'une quelconque des revendications précédentes, **caractérisé par le fait que** le boîtier est agencé de manière à être fixé par encliquetage sur une embase, comportant notamment un orifice apte à recevoir un relief de l'embase.

9. Dispositif selon l'une quelconque des revendications précédentes, **caractérisé par le fait que** le boîtier comporte un élément de verrouillage (40) mobile entre des première et deuxième positions, la première position autorisant le montage de l'élément de connecteur (2) dans le boîtier et la deuxième position interdisant le retrait de l'élément de connecteur du boîtier tout en permettant à l'élément de connecteur de tourner librement.

10. Dispositif selon la revendication 9, **caractérisé par le fait que** l'élément de verrouillage (40) comporte un orifice (42) pour le passage de ladite première partie tubulaire (5), cet élément de verrouillage comportant en outre une région pleine adjacente à cet orifice apte à s'engager dans une gorge (12) de l'élément de connecteur, lorsque l'élément de verrouillage est dans la deuxième position de verrouillage.
